# EUROPÄISCHE PATENTSCHRIFT

(11) **EP 2 318 664 B1**
(45) Veröffentlichungstag und Bekanntmachung des Hinweises auf die Patenterteilung: **04.05.2016**
(21) Anmeldenummer: 09807919.7
(22) Anmeldetag: 16.07.2009
(51) Int. Cl.: F01D 9/02

(54) **GASTURBINENANORDNUNG MIT NICHTZYLINDRISCHER INNENGEHÄUSENABE**
GAS TURBINE ASSEMBLY WITH A NON-CYLINDRICAL TRANSITION DUCT
DISPOSITIF DE TURBINE À GAZ AVEC CONDUIT DE TRANSITION NON CYLINDRIQUE

(30) Priorität: 21.08.2008 EP 08014872
(43) Veröffentlichungstag der Anmeldung: 11.05.2011
(73) Patentinhaber: Siemens Aktiengesellschaft, 80333 München (DE)
(72) Erfinder: BOTZEN, Andre, 46117 Oberhausen (DE); KLEIN, Karl, 45257 Essen (DE); LINK, Marco, 47057 Duisburg (DE); LÜSEBRINK, Oliver, 58456 Witten (DE); SAVILIUS, Nicolas, 45359 Essen (DE); SCHNEIDER, Oliver, 46487 Wesel (DE); TERTILT, Marc, 45529 Hattingen (DE)
(86) Internationale Anmeldenummer: PCT/EP2009/059126
(87) Internationale Veröffentlichungsnummer: WO 2010/020487

(56) Entgegenhaltungen:
- DE-A1- 3 117 515
- GB-A- 2 293 232
- GB-A- 2 361 302

## Beschreibung

Die vorliegende Erfindung betrifft eine Gasturbinenanordnung umfassend zumindest einem Brenner und einer Brennkammer zum Verbrennen von Brennstoff, einem Mischgehäuse sowie einem sich daran anschließenden Innengehäuse und einer im Wesentlichen in Bezug auf den zumindest einen Brenner senkrecht angeordneten Turbine, wobei das durch das verbrennen des Brennstoffs entstehende Verbrennungsabgas durch das Mischgehäuse in das Innengehäuse strömt, wobei das Innengehäuse derart ausgestaltet ist, dass das Verbrennungsabgas im Innengehäuse in Richtung Turbine umgelenkt wird. Weiterhin betrifft die Erfindung eine Gasturbine.

Eine Gasturbinenanlage 1 (vgl. FIG 1) umfasst im Wesentlichen eine oder mehrere Brennkammern 3 mit Brennern 13 (vgl. FIG 2), in denen ein Brennstoff verbrannt wird, eine Turbine 5, der die heißen und unter Druck stehenden Verbrennungsabgase aus den Brennkammern 3 zugeführt werden und in der die Abgase unter Abkühlung und Entspannung Arbeit leisten und so die Turbine 5 in Rotation versetzen, sowie einen Verdichter 7, der mit der Turbine 5 über eine Welle 12, welche von einer Nabe 17 umgeben ist, gekoppelt ist und über den die für die Verbrennung notwendige Luft eingesaugt und auf einen höheren Druck verdichtet wird.

Zum Führen der heißen Verbrennungsabgase kommen in Gasturbinenanlagen heißgasführenden Bauteile wie Mischgehäuse und Innengehäuse zum Einsatz. Dies trifft insbesondere für solche Gasturbinenanlagen zu, in denen so genannte Silobrennkammern 3 Verwendung finden, die in der Regel zu beiden Seiten der Turbine 5 angeordnet sind.

FIG 1 zeigt eine derartige Gasturbinenanlage in einer schematischen Ansicht, wobei FIG1 einen horizontalen Schnitt durch die Anlage zeigt.

Aus diesen Silobrennkammern 3 strömen die Verbrennungsabgase 2 in einer Richtung aus, die im Wesentlichen senkrecht zu einer Drehachse A der Turbine 5 verläuft. Zwischen dem Ausgang 18 der Silobrennkammern 3 und der Turbine 5 ist ein Mischgehäuse 8 angeordnet, dem sich turbinenseitig ein im Inneren des Gasturbinengehäuses 2 angeordnetes Innengehäuse 9 anschließt. Das Innengehäuse 9 hat die Aufgabe, die umgebenden Bauteile vor Hitze zu schützen und die aus dem Mischgehäuse 8 austretenden heißen Abgase in Richtung auf die Turbine 5 umzulenken. Beim Austritt aus dem Innengehäuse 9, das heißt beim Eintritt in die Turbine 5 der Gasturbinenanlage 1 strömen die Verbrennungsabgase dann im Wesentlichen parallel zur Rotationsachse A der Turbinenwelle 12.

Beim Zuführen des Gases zur Turbine 5 wird das Gas im Innengehäuse 9 im Wesentlichen um 90 ° Grad umgelenkt und anschließend über einen gemeinsamen Ringraum der Turbine zugeführt. Bedingt durch die Form des Gehäuses erfolgt keine eindeutige Führung der beiden Gasströme aus den beiden Silobrennkammern 3 auf die Turbine 5, das heißt die Ströme treffen auf die Nabe 17 und verteilen sich dann auf den umlaufenden Raum zum Turbineneintritt. Dadurch ergibt sich eine inhomogene Anströmung der Turbine 5. Daraus ist mit Performanceverlusten zu rechnen.

Die GB 2 361 302 A weit ein bogenförmig ausgebildetes Innengehäuse auf mit einer Innengehäusenabe, welche Rippen oder Furchen aufweist.

Gegenüber diesem Stand der Technik ist es eine Aufgabe der vorliegenden Erfindung, eine verbesserte Gasturbinenanordnung zur Verfügung zu stellen, welche eine verbesserte Turbinenanströmung gewährleistet. Eine weitere Aufgabe ist die Angabe einer solchen Gasturbine.

Die erste Aufgabe wird durch eine Gasturbinenanordnung nach Anspruch 1 gelöst. Die auf die Gasturbine bezogene Aufgabe wird durch die Angabe einer Gasturbine nach Anspruch 6 gelöst. Die abhängigen Ansprüche enthalten vorteilhafte Ausgestaltungen der Erfindung.

Eine erfindungsgemäße Gasturbinenanordnung umfasst zumindest einen Brenner und eine Brennkammer zum Verbrennen von Brennstoff, ein Mischgehäuse sowie ein sich daran anschließendes Innengehäuse mit Innengehäusenabe und eine im wesentlichen in Bezug auf den zumindest einen Brenner senkrecht angeordneten Turbine. Dabei strömt das durch das verbrennen des Brennstoffs entstehende Verbrennungsabgas durch das Mischgehäuse in das Innengehäuse, wobei das Innengehäuse derart ausgestaltet ist, dass das Verbrennungsabgas im Innengehäuse mittels der Innengehäusenabe in Richtung Turbine umgelenkt wird. Dies ist im Wesentlichen eine Ablenkung um 90 °Grad. Da, bedingt durch die Form des Gehäuses, keine eindeutige Führung des Gasstroms auf die Turbine erfolgt, ergibt sich eine inhomogene Anströmung. Hier greift nun die Erfindung ein, und löst dieses lang bestehende Problem, indem die Innengehäusenabe nichtzylindrisch ausgebildet ist, wodurch die Turbine besser angeströmt wird. Dadurch werden die Verbrennungsabgase besser umgelenkt und prallen im Wesentlichen nicht länger senkrecht auf die Innengehäusenabe auf. Dies ermöglicht es, die einzelnen Turbinenschaufeln gemäß ihrer Auslegung anzuströmen. Die Innengehäusenabe weist zumindest zwei Buckel auf, wobei die zumindest zwei Buckel versetzt zu einem Innengehäuseeintritt angeordnet sind, so dass der ankommende Verbrennungsabgasstrom in seiner Gesamtheit um die Innengehäusenabe herumgelenkt wird. Die zumindest zwei Buckel weisen mit der Innengehäusenabe näherungsweise die Form einer Zitrone auf. Daraus resultiert eine Vergleichmäßigung der Heißgasströme des Abgases bzw. der Abgasströmung, wodurch eine verbesserte Turbinenanströmung erzielt wird.

Die Buckel sind je nach Brennkammer- und Mischgehäuseauslegung bzgl. ihrer Länge in der A-Achsen Richtung variabel auslegbar. Die Buckel sind vorzugsweise symmetrisch bezüglich einer B-Achse. Aufprallendes Abgas wird nun durch die aerodynamische Form der Innengehäusenabe besser umgeleitet.

Dabei sind die zumindest zwei Buckel durch Aufstecken an der Innengehäusenabe befestigt. Dies kann auch teilweises anschweißen an die Nabe sein. Bereits gefertigte Naben können damit auch nachgerüstet werden. Weiterhin ist es auch möglich, die zumindest zwei Buckel fest an der Innengehäusenabe mit zu fertigen. Bevorzugt sind die zumindest zwei Buckel als ein Hohlkörper oder als ein Massivkörper ausgeführt.

Bevorzugt sind die mindestens zwei Buckel sich gegenüberliegend an der Innengehäusenabe angeordnet. Dadurch werden die Abgase symmetrisch abgelenkt.

Erfindungsgemäß wird weiterhin eine Gasturbine offenbart, welche zumindest zwei sich im Wesentlichen gegenüberliegende Brenner und Brennkammern zur Verbrennung von Brennstoff, umfasst. Dies können vor allem bekannte Silobrennkammern sein. An diese schließen sich jeweils die Mischgehäuse sowie ein Innengehäuse mit einer um eine Welle angeordneten Innengehäusenabe an. Die Innengehäusenabe weist mindestens zwei sich gegenüberliegende Buckel auf. Durch diese verbesserte aerodynamische Form der Innengehäusenabe wird das Verbrennüngsabgas somit besser umgeleitet. Je nach Anordnung der Buckel auf der Innengehäusenabe wird der vom Mischgehäuse kommende Abgasstrom im Wesentlichen in seiner Gesamtheit in eine Richtung umgelenkt oder geteilt und umgelenkt. Dadurch wird sowohl eine bessere Umlenkung des Abgases als auch eine verbesserte Anströmung der Turbine erzielt. Die zumindest zwei Buckel sind versetzt zu einem Innengehäuseeintritt angeordnet, so dass der ankommende Verbrennungsabgasstrom in seiner Gesamtheit um die Innengehäusenabe herumgelenkt wird. Die zumindest zwei Buckel weisen mit der Innengehäusenabe näherungsweise die Form einer Zitrone auf. Daraus resultiert eine Vergleichmäßigung der Heißgasströme des Abgases bzw. der Abgasströmung, wodurch eine verbesserte Turbinenanströmung erzielt wird.

Bevorzugt werden die einzelnen Turbinenschaufeln gemäß ihrer Auslegung angeströmt. Dadurch verbessern sich die Performancewerte der Turbine.

Weitere Merkmale, Eigenschaften und Vorteile der vorliegenden Erfindung ergeben sich aus der nachfolgenden Beschreibung von Ausführungsbeispielen unter Bezugnahme auf die beiliegenden Figuren.
- FIG 1: zeigt einen horizontalen Schnitt durch eine Gasturbinenanlage mit zwei Silobrennkammern in einer stark schematisierten Darstellung nach dem Stand der Technik,
- FIG 2: zeigt einen vertikalen Schnitt einer Silobrennkammer, dem Mischgehäuse und dem Innengehäuse nach dem Stand der Technik,
- FIG 3: zeigt einen Ausschnitt eines Innengehäuses und zugehöriger Innengehäusenabe nach dem Stand der Technik,
- FIG 4: zeigt schematisch ein Ausführungsbeispiel der erfindungsgemäßen Innengehäusenabe mit zwei Buckeln.

Ein Beispiel für Gasturbinenanlage 1 ist in der Figur 1 in einer stark schematisierten Darstellung gezeigt. Die Gasturbinenanlage 1 umfasst zwei Silobrennkammern 3, eine Turbine 5, einen Verdichter 7, zwei Mischgehäuse 8 sowie ein Innengehäuse 9. Die Silobrennkammern 3 dienen zum Verbrennen eines Brennstoffes, wobei die heißen und unter hohem Druck stehenden Abgase 2 über die Mischgehäuse 8 und das Innengehäuse 9 der Turbine 5 zugeführt werden, um diese anzutreiben.

Die Turbine 5 umfasst stationäre Leitschaufeln 10 sowie mit einer um eine Achse A drehbar gelagerten Welle 12 fest verbundene Laufschaufeln 11. Durch das in der Turbine 5 expandierende heiße Abgas 2 wird Impuls über die Laufschaufeln 11 auf die Welle 12 übertragen, wodurch diese in Rotation versetzt wird.

Die Welle 12 kann grob in drei Abschnitte unterteilt werden, nämlich einen die Laufschaufeln 11 der Turbine 5 tragenden Abschnitt, einen Laufschaufeln des Verdichters 7 (nicht dargestellt) tragenden Abschnitt sowie einen zwischen diesen beiden Abschnitten angeordneten Wellenabschnitt 16, in dem keine Laufschaufeln angeordnet sind. Die Welle 12 und die daran angebrachten Laufschaufeln 11 bilden den sog. Turbinenläufer.

Die Welle 12 erstreckt sich durch die gesamte Gasturbinenanlage (nicht vollständig dargestellt) und treibt den Verdichter 7 sowie einen nicht dargestellten Generator an. Der Verdichter 7 dient dabei dazu, Luft zu verdichten, die anschließend den Silobrennkammern 3 für die Verbrennung zugeführt wird.

FIG 2 zeigt einen vertikalen Schnitt durch die Silobrennkammer 3 mit Brennern 13 einem sich anschließendem Mischgehäuse 8 und einem Innengehäuses 9. Die Brennkammer 3 wie die Brenner 13 verlaufen vertikal und befinden sich am oberen Ende der gezeigten Figur. An das untere Ende der Brennkammer 3 schließt sich das konische und gekrümmte Mischgehäuse an, dass die Verbrennungsabgase zu dem Innengehäuse 9 führt.

Die Welle 12 ist von einem Wellenschutzmantel 15 (vgl. FIG 3) umgeben, welche selbst von einer Innengehäusenabe 17 des Innengehäuses 9 umgeben ist.

FIG 3 zeigt das Innengehäuse mit Innengehäusenabe 17 (vertikaler Schnitt durch das Innengehäuse), in dem die Innengehäusenabe 17 des Innengehäuses 9 sowie ein Teil des Wellenschutzmantels 15 zu erkennen sind. Ausschnittsweise ist auch eine Leitschaufel 10 der Turbine 5 zu erkennen, die der turbinenseitigen Öffnung 19 des Innengehäuses 9 gegenüberliegt.

Die Innengehäusenabe 17 sowie der Wellenschutzmantel 15 haben im Wesentlichen die Form eines Hohlzylinders. Das Innengehäuse 9 dient dazu, das aus den Mischgehäusen 8 in das Innengehäuse 9 einströmende heiße Abgas einerseits abzulenken und andererseits möglichst gleichmäßig um den gesamten Umfang des Turbinenläufers zu verteilen. Hierbei erfolgt die Ablenkung um ca. 90 °Grad. Über einen gemeinsamen Ringraum werden die Gase dann der Turbine zugeführt. Bedingt durch die Form des Mischgehäuses 8 erfolgt keine eindeutige Führung der beiden Abgasströme auf die Turbine, das heißt die Ströme treffen in Höhe einer Teilfuge (nicht gezeigt) auf die Nabe 17 und verteilen sich dann auf den umlaufenden Raum zum Turbineneintritt. Dadurch ergibt sich eine inhomogene Anströmung auf die Turbine, wodurch mit Performanceverlusten zu rechnen ist.

FIG 4 zeigt schematisch ein Innengehäuse 9 sowie die erfindungsgemäße Innengehäusenabe 170 und den Turbineneintritt 20 einer Gasturbine mit Silobrennkammern 3. Um eine gut optimierte Anströmung auf die Turbine 5 zu erreichen, muss der Abgasstrom aus beiden Mischgehäusen 8a,8b eine definierte Führung vom Eintritt am Innengehäuse 9 bis zum Turbineneintritt 20 erfahren. Die Innengehäusenabe 170 ist in diesen Ausführungsbeispielen mit zwei Buckeln 23a,23b versehen. Die Innengehäusenabe 170 weist somit im wesentlich die Form einer Zitrone auf. Die Buckel 23a,23b sind symmetrisch zu einer Symmetrieachse B. Ankommende Abgasströme 22a,22b werden durch diese Buckel 23a,23b nun aerodynamisch verbessert umgeleitet, prallen also nicht mehr wie in der Innengehäusenabe 17 nach dem Stand der Technik im wesentlichen senkrecht auf die Nabe auf. Daraus resultiert eine Vergleichmäßigung der Heißgasströmung im Innengehäuse, wodurch die Turbine besser angeströmt wird. Die Turbineschaufeln 10,11 können so gemäß ihrer Auslegung angeströmt werden. Dadurch ergeben sich verbesserte Performancewerte der Turbine 5. Weiterhin werden Strömungsstaupunkten im Innengehäuse 9 und an der Nabe 170 vermieden. Dadurch wird der Verschleiß der einzelnen Komponenten durch Erosion und Oxidation vermieden. Im Ausführungsbeispiel FIG 4 sind die Buckel versetzt zum Innengehäuseeintritt 25 angeordnet. In diesem Fall wird der ankommende Abgasstrom 22a (und 22b) im Wesentlichen in seiner Gesamtheit um die Innengehäusenabe 170 herum abgelenkt. In dem Beispiel handelt es sich um Gasturbinen mit zwei Silobrennkammern 3. Die Anzahl der

Buckel 23a,23b sowie die Größe der Buckel 23a,23b können daher je nach Gasturbinentyp und Ausgestaltung der einzelnen Gasturbine variieren.

## Patentansprüche

1. Gasturbinenanordnung umfassend zumindest einem Brenner (13) und einer Brennkammer (3) zum Verbrennen von Brennstoff, einem Mischgehäuse (8a,b) sowie einem sich daran anschließenden Innengehäuse (9) mit Innengehäusenabe (170) und eine im wesentlichen in Bezug auf den zumindest einen Brenner (13) senkrecht angeordneten Turbine (5), wobei das durch das verbrennen des Brennstoffs entstehende Verbrennungsabgas (22a, 22b) durch das Mischgehäuse (8a,b) in das Innengehäuse (9) strömt, wobei das Innengehäuse (9) derart ausgestaltet ist, dass das Verbrennungsabgas (22a, 22b) im Innengehäuse (9) mittels der Innengehäusenabe (170) in Richtung Turbine (5) umgelenkt wird, wobei die Innengehäusenabe (170) mindestens zwei Buckel (23a), (23b) aufweist, wobei die mindestens zwei Buckel (23a), (23b) versetzt zu einem Innengehäuseeintritt (25) angeordnet sind, so dass der ankommende Verbrennungsabgasstrom (22a, 22b) in seiner Gesamtheit um die Innengehäusenabe (170) herumgelenkt wird, **dadurch gekennzeichnet, dass** die mindestens zwei Buckel (23a),(23b) mit der Innengehäusenabe (170) näherungsweise die Form einer Zitrone aufweisen.

2. Gasturbinenanordnung nach Anspruch 1,
**dadurch gekennzeichnet, dass** die zumindest zwei Buckel (23a), (23b) durch Aufstecken an der Innengehäusenabe (170) befestigt sind.

3. Gasturbinenanordnung nach Anspruch 1,
**dadurch gekennzeichnet, dass** die zumindest zwei Buckel (23a), (23b) fest an der Innengehäusenabe (170) gefertigt sind.

4. Gasturbinenanordnung nach einem der vorhergehenden Ansprüche,
**dadurch gekennzeichnet, dass** die zumindest zwei Buckel (23a), (23b) als ein Hohlkörper oder als ein Massivkörper ausgeführt ist.

5. Gasturbinenanordnung einem der Ansprüche vorhergehenden, **dadurch gekennzeichnet, dass** die mindestens zwei Buckel (23a),(23b) sich gegenüberliegend an der Innengehäusenabe (170) angeordnet sind.

6. Gasturbine (5) umfassend zumindest zwei sich im Wesentlichen gegenüberliegende Brenner (13) und Brennkammern (3) zur Verbrennung von Brennstoff sowie einem sich jeweils daran anschließendem Mischgehäuse (8a),(8b) und sich daran anschließend einem Innengehäuse (9) sowie einer um eine Welle (12) angeordneten Innengehäusenabe (170), wobei
die Innengehäusenabe (170) mindestens zwei sich gegenüberliegende Buckel (23a),(23b) aufweist, wobei die Buckel (23a, 23b) versetzt zu einem Innengehäuseeintritt (25) angeordnet sind, so dass der ankommende Verbrennungsabgasstrom (22a, 22b) aus den Brennkammern (3) in seiner Gesamtheit um die Innengehäusenabe (170) herumgelenkt wird,
**dadurch gekennzeichnet, dass** die mindestens zwei Buckel (23a),(23b) mit der Innengehäusenabe (170) näherungsweise die Form einer Zitrone aufweisen.

## Claims

1. Gas turbine arrangement comprising at least one burner (13) and a combustion chamber (3) for burning fuel, a mixing casing (8a,b) and, adjoining this, an inner casing (9) with an inner casing hub (170) and a turbine (5) arranged essentially perpendicular with respect to the at least one burner (13), wherein the combustion exhaust gas (22a, 22b) resulting from the combustion of the fuel flows through the mixing casing (8a,b) into the inner casing (9), wherein the inner casing (9) is configured such that, in the inner casing (9), the combustion exhaust gas (22a, 22b) is deflected in the direction of the turbine (5) by means of the inner casing hub (170), wherein
the inner casing hub (170) has at least two bosses (23a), (23b), wherein the at least two bosses (23a), (23b) are arranged offset with respect to an inner casing inlet (25) such that all of the incident combustion exhaust gas stream (22a, 22b) is deflected around the inner casing hub (170), **characterized in that** the at least two bosses (23a), (23b) have, with the inner casing hub (170), approximately the shape of a lemon.

2. Gas turbine arrangement according to Claim 1, **characterized in that** the at least two bosses (23a), (23b) are attached by fitting onto the inner casing hub (170).

3. Gas turbine arrangement according to Claim 1, **characterized in that** the at least two bosses (23a), (23b) are produced solidly on the inner casing hub (170).

4. Gas turbine arrangement according to one of the preceding claims,
**characterized in that** the at least two bosses (23a), (23b) are embodied as a hollow body or as a solid body.

5. Gas turbine arrangement according to one of the preceding claims,
**characterized in that** the at least two bosses (23a), (23b) are arranged opposite one another on the inner casing hub (170).

6. Gas turbine (5) comprising at least two burners (13) essentially opposite one another and combustion chambers (3) for burning fuel and, adjoining each of these, a mixing casing (8a), (8b) and, adjoining this, an inner casing (9) and an inner casing hub (170) arranged around a shaft (12), wherein
the inner casing hub (170) has at least two bosses (23a), (23b) opposite one another, wherein the bosses (23a, 23b) are arranged offset with respect to an inner casing inlet (25) such that all of the incident combustion exhaust gas stream (22a, 22b) from the combustion chambers (3) is deflected around the inner casing hub (170),
**characterized in that** the at least two bosses (23a), (23b) have, with the inner casing hub (170), approximately the shape of a lemon.

## Revendications

1. Agencement de turbine à gaz, comprenant au moins un brûleur (13) et une chambre de combustion (3) pour brûler du combustible, une enveloppe (8a, b) de mélange, ainsi qu'une enveloppe (9), s'y raccordant et ayant un moyeu (170) d'enveloppe intérieure, et une turbine (5) disposée sensiblement perpendiculairement au au moins un brûleur (3), les gaz (22a, 22b) perdus de combustion allant dans l'enveloppe (9) intérieure en passant par l'enveloppe (8a, b) de mélange, l'enveloppe (9) intérieure étant conformée de manière à dévier le gaz (22a, 22b) perdus de combustion dans l'enveloppe (9) intérieure au moyen du moyeu (170) de l'enveloppe intérieure en direction de la turbine (5), le moyeu (170) de l'enveloppe intérieure ayant au moins deux renflements (23a), (23b), les au moins deux renflements (23a), (23b) étant décalés par rapport à une entrée (25) de l'enveloppe intérieure, de manière à dévier dans sa totalité autour du moyeu (170) de l'enveloppe intérieure le courant (22a, 22b) des gaz perdus de combustion arrivant, **caractérisé en ce que** les au moins deux renflements (23a), (23b) ont, avec le moyeu (170) de l'enveloppe intérieure, à peu près la forme d'un citron.

2. Agencement de turbine à gaz suivant la revendication 1, **caractérisé en ce qu'**au moins deux renflements (23a), (23b) sont fixés par enfichage au moyeu (170) de l'enveloppe intérieure.

3. Agencement de turbine à gaz suivant la revendication 1, **caractérisé en ce que** les au moins deux renflements (23a), (23b) sont fabriqués de manière fixe sur le moyeu (170) de l'enveloppe intérieure.

4. Agencement de turbine à gaz suivant l'une des revendications précédentes, **caractérisé en ce que** les au moins deux renflements (23a), (23b) sont réalisés sous la forme d'une pièce creuse ou d'une pièce pleine.

5. Agencement de turbine à gaz suivant l'une des revendications précédentes, **caractérisé en ce que** les au moins deux renflements (23a), (23b) sont disposés en se faisant face sur le moyeu (170) de l'enveloppe intérieure.

6. Turbine (5) à gaz, comprenant au moins deux brûleurs (13) et chambres de combustion (3) se faisant face sensiblement pour brûler du combustible, ainsi qu'une enveloppe (8a), (8b) de mélange s'y raccordant, respectivement et une enveloppe (9) intérieure s'y raccordant, ainsi qu'un moyeu (170) d'enveloppe intérieure disposé autour d'un arbre (12), dans laquelle le moyeu (170) de l'enveloppe intérieure a au moins deux renflements (23a), (23b) qui se font face, les renflements (23a), (23b) étant disposés de manière décalée par rapport à une entrée (25) de l'enveloppe intérieure de manière à ce que le courant (22a, 22b) des gaz perdus de combustion arrivant soit dévié dans sa totalité autour du moyeu (170) de l'enveloppe intérieure,
**caractérisé en ce que** les au moins deux renflements (23a, 23b) ont, avec le moyeu (170) de l'enveloppe intérieure, à peu près la forme d'un citron.
